# EUROPÄISCHE PATENTSCHRIFT

(11) **EP 1 826 296 B1**
(45) Veröffentlichungstag und Bekanntmachung des Hinweises auf die Patenterteilung: **26.01.2011**
(21) Anmeldenummer: 06003957.5
(22) Anmeldetag: 27.02.2006
(51) Int. Cl.: C25D 5/34, C25D 7/00, C25D 5/12, C25D 5/14

(54) **Verfahren zur Herstellung eines geprägten und galvanisierten Druckgussbauteils**
Process for the manufacturing of an embossed and galvanised die-cast component
Procédé de fabrication d'une pièce coulée sous pression par gaufrage et galvanisation

(43) Veröffentlichungstag der Anmeldung: 29.08.2007
(73) Patentinhaber: HDO -Druckguss- und Oberflächentechnik GmbH, 33106 Paderborn (DE)
(72) Erfinder: Happe, Bernhard, Dipl.-Ing., 59558 Lippstadt (DE); Stümpel, Josef, Dipl.-Ing., 33178 Borchen (DE)
(74) Vertreter: Ostermann, Thomas

(56) Entgegenhaltungen:
- WO-A-2004/083491
- DE-A1- 2 141 269
- DE-A1- 3 336 374
- GB-A- 438 808
- US-A1- 2005 211 114
- S.K. JALOTA: "Electroplating of zinc diecastings" 1987, S.K. JALOTA AND TECHNICOPY LTD , 66 HIGH STREET, STONEHOUSE, GLOS. GL10 2NA, ENGLAND , XP002391503 * Seite 12 * * Seite 6, Absatz 3; Abbildung 1.7 * * Seite 8 - Seite 9; Abbildung 1.6 * * Seite 21, Zeilen 1-11 * * Seite 22; Abbildung 1.16 * * Seite 27, Absatz 1 *
- PATENT ABSTRACTS OF JAPAN Bd. 007, Nr. 155 (C-175), 7. Juli 1983 (1983-07-07) & JP 58 064395 A (DAINI SEIKOSHA KK), 16. April 1983 (1983-04-16)

## Beschreibung

Die Erfindung betrifft ein verfahren zur Herstellung eines Bauteils, wobei ein Halbzeug durch Druckgießen urgeformt wird und wobei das Halbzeug durch Galvanisieren mit einem Überzug versehen wird.

Aus der Publikation "Electroplating of Zinc Diecastings" von S.K. Jalota aus dem Jahre 1978 ist ein Urformverfahren zur Herstellung von Zinkdruckgussbauteilen bekannt, wobeiauf die in nachfolgenden Verfahrensschritten galvanische Schichten aufgebracht werden. Bereits während des Urformens werden Schriftzüge als Dekorelemente in das Zinkdruckgussbauteil eingebracht. Die Kontur der Dekorelemente weist Abrundungen aufweisen. Nach dem Urformverfahrensschritt und vor dem Elektrogalvanisieren wird das Zinkdruckgussbauteil zwecks Verbesserung der Prozessfähigkeit poliert.

Aus der DE 10 2004 006 098 A1 ist ein Verfahren zur Herstellung eines Bedienteils bekannt, bei dem ein durch Druckgießen urgeformtes Halbzeug, beispielsweise ein Zinkdruckgussbauteil, durch Galvanisieren mit einem Chromüberzug versehen wird. Der Überzug kann als eine Glanzchrombeschichtung und/oder als eine Schwarzchrombeschichtung ausgebildet sein, so dass das Bauteil für dekorative Zwecke eingesetzt werden kann. Somit können Dekorationselemente, wie Beschriftungen oder Oberflächenmuster, erzeugt werden, wobei das Bauteil eine relativ korrosionsbeständige Oberfläche aufweist. Nachteilig an dem bekannten Verfahren ist jedoch, dass das Dekorationselement keinen haptischen Charakter aufweist.

Aufgabe der vorliegenden Erfindung ist es, ein Verfahren zur Herstellung eines Bauteils anzugeben, dass ein Dekorationselement mit einem ausgeprägten haptischen Charakter auf der Oberfläche des Bauteils gewährleistet ist.

Zur Lösung dieser Aufgabe ist das erfindungsgemäße Verfahren in Verbindung mit dem oberbegriff des Patentanspruchs 1 **dadurch gekennzeichnet, dass** das Halbzeug vor dem Galvanisieren zum einen vorzugsweise poliert und/oder geschliffen wird und zum anderen auf einer Flächenseite mit einem Dekorationselement durch Prägen versehen wird, wobei die Kontur des Dekorationselementes durch Kanten gebildet ist.

Der besondere Vorteil der Erfindung besteht darin, dass auf fertigungstechnisch einfache Weise ein haptisches Dekorationselement auf einer Oberfläche eines Bauteils integriert werden kann. Durch die infolge des Prägens geformte scharfkantige Kontur des Dekorationselementes, wobei die Prägetiefe beispielsweise bei 0,3 mm liegen kann, wird ein optisch ansprechender 3D-Effekt des Dekorationselementes erzielt. Dadurch, dass das Galvanisieren den Abschluss des Herstellungsverfahrens bildet, kann eine schlierenfreie Oberflächenstruktur des Bauteils geschaffen werden. Die Erfindung ermöglicht eine Massenfertigung von stets die gleiche Form aufweisenden Bauteilen, da der Einfluss von abrasiv wirkenden Werkstoffen begrenzt ist.

Nach der Erfindung erfolgt die Ausbildung einer Dekorationsschicht auf einem Bauteil im Wesentlichen durch die Kombination eines ersten Prägeschrittes und eines zweiten Galvanisierungsschrittes. Ein nachfolgendes Polieren des Bauteils ist nicht mehr notwendig.

Weitere Vorteile der Erfindung ergeben sich aus den weiteren Unteransprüchen.

Ausführungsbeispiele werden nachfolgend anhand der Zeichnungen näher erläutert.

Es zeigen:
- Figur 1: eine Draufsicht auf ein Griffteil für eine Türinnenbetätigung eines Kraftfahrzeugs nach einer ersten Ausführungsform,
- Figur 2: einen teilweisen Längsschnitt durch das Griffteil entlang der Linie II-II in Figur 1,
- Figur 3: eine Draufsicht auf ein Griffteil einer Türinnenbetätigung für ein Kraftfahrzeug nach einer zweiten Ausführungsform und
- Figur 4: einen Längsschnitt durch das Griffteil gemäß Figur 3.

Das erfindungsgemäße Verfahren kann zur Herstellung eines Griffteils 1 für eine Türinnenbetätigung eines Kraftfahrzeugs gemäß den Figuren 1 und 2 bzw. den Figuren 3 und 4 eingesetzt werden. Alternativ kann das erfindungsgemäße Verfahren auch zur Herstellung eines Bauteils oder Beschlages für Armaturen im Sanitärbereich oder für andere Bedienteile in der Automobilindustrie, wie beispielsweise Zierleisten oder dergleichen, eingesetzt werden.

Nach einer ersten Ausführungsform der Erfindung gemäß den Figuren 1 und 2 ist das Griffteil 1 als Türinnenhebel ausgebildet, der an einen nicht dargestellten Schließmechanismus schwenkbar angebracht ist. Das Griffteil 1 ist lang gestreckt und in Draufsicht rechteckförmig ausgebildet und weist auf einer vorderen Flächenseite 2 ein Dekorationselement 3 auf, das als ein Logo "HDO" ausgebildet ist.

Das Dekorationselement 3 kann somit als eine Beschriftung des Griffteils 1 dienen, wobei das Dekorationselement 3 einen haptischen Charakter aufweist. Wie aus Figur 2 besser zu ersehen ist, ist eine Kontur (Konturlinie 4) des Dekorationselementes 3 als eine Kante 5 ausgebildet, so dass dem Dekorationselement 3 ein dreidimensionaler Charakter anhaftet. Dies hat zum einen eine optisch ansprechende Wirkung. Zum anderen kann der Schriftzug des Dekorationselementes 3 haptisch erfasst werden. Vorteilhaft kann beispielsweise das Dekorationselement 3 zu Informationszwecken verwendet werden, wobei durch das im Folgenden näher dargestellte Herstellungsverfahren eine langzeitstabile Oberflächenstruktur gewährleistet ist.

Zur Herstellung des Griffteils 1 wird in einem ersten Schritt ein Halbzeug, beispielsweise aus einem Zinkmaterial (Zinklegierung), durch Druckgießen urgeformt. Das Halbzeug hat bereits die rechtwinkelartige Form des späteren Griffteils gemäß den Figuren 1 und 2.

In einem zweiten Schritt kann das Halbzeug poliert und/oder geschliffen werden. Beispielsweise kann das Halbzeug erst poliert und dann geschliffen oder erst geschliffen und dann poliert werden. Die Notwendigkeit des Polierens und/oder Schleifens hängt von der Qualität des druckgegossenen Halbzeugs ab.

In einem weiteren Schritt erfolgt das Ausbilden des Dekorationselementes 3 durch Prägen mittels eines auf eine Temperatur zwischen 300°C und 400°C vorgewärmten Prägestempels, der die Kontur 4 des Dekorationselementes 3 aufweist. Vorzugsweise weist der Prägestempel eine Temperatur von 350°C auf. Das Prägen des Halbzeugs erfolgt im kalten Zustand desselben.

Nach einer alternativen Ausführungsform der Erfindung kann das Prägen des Halbzeugs 1 auch mittels eines nicht aufgeheizten Prägestempels erfolgen, wobei das Halbzeug 1 selbst zumindest im Bereich des Prägeortes auf eine vorgegebene Temperatur vorerwärmt wird. Das Halbzeug 1 wird dabei auf eine Vorerwärmtemperatur aufgeheizt, die größer als 200°C ist. Das Prägen des Halbzeugs 1 erfolgt dann im erwärmten Zustand desselben.

Beispielsweise kann bei relativ großvolumigen Halbzeugen eine lokale Vorerwärmung stattfinden, beispielsweise durch induktives Erwärmen, so dass lediglich der für das Prägen relevante Materialbereich erwärmt wird. Hierdurch kann der Aufheizaufwand weitgehend reduziert werden.

Eine Vorerwärmung des Halbzeugs 1 ist vorzugsweise dann vorgesehen, wenn das Halbzeug 1 aus einer solchen Magnesiumlegierung oder Aluminiumlegierung oder einer anderen Metalllegierung besteht, die über eine relativ geringe Duktilität verfügt. Vorzugsweise erfolgt die Vorerwärmung des Halbzeugs 1 dann, wenn die Bruchdehnung der Legierung in einem Bereich von 1 bis 2 % liegt. Das Erfordernis der Vorerwärmung kann auch bauteilabhängig sein. Vorzugsweise erfolgt eine Vorerwärmung des Halbzeugs bei folgenden Legierungen: Magnesiumlegierung AZ91 (3 % Bruchdehnung), AZ81 (2 % Bruchdehnung), Aluminiumlegierung 226.

Eine Vorerwärmung des Halbzeugs 1 bzw. des Prägestempels ist nicht erforderlich für Legierungen, die eine relativ hohe Bruchdehnung aufweisen. Zu diesen Legierungen gehören Zinklegierungen, wie insbesondere Zamak-Legierungen, deren Bruchdehnung größer ist als 2 %, Zinklegierung Z410 sowie Magnesiumlegierungen AM50 und AM60.

Wesentlich ist, dass es sich bei dem Halbzeug 1 um eine Druckgusslegierung handelt.

Die Prägetiefe des Dekorationselementes 3 kann in einem Bereich zwischen 0,2 mm und 1,0 mm, vorzugsweise 0,3 mm, betragen.

Wie aus Figur 2 ersichtlich ist, ist das Dekorationselement 3 im Wesentlichen durch Vertiefungen 6 gebildet, die randseitig über relativ scharfe Kanten 5 verfügen.

In einem weiteren Verfahrensschritt wird durch Galvanisieren eine Zwischenschicht und/oder eine Deckschicht aufgebracht. Die Zwischenschicht kann beispielsweise aus einer auf das Zinkmaterial abgeschiedenen Kupferschicht und auf derselben abgeschiedenen Nickelschicht bestehen. Die Deckschicht kann beispielsweise aus einer auf der Nickelschicht abgeschiedenen Chromschicht bestehen, die vorzugsweise als Hochglanzschicht ausgebildet ist.

Das Bauteil (Griffteil 1) ist nun fertig gestellt, wobei Bauteile mit gleicher Oberflächenstruktur bzw. gleicher Ausbildung der Dekorationselemente 3 bereitgestellt werden können. Es wird somit ein hohes Maß an Reproduzierbarkeit von gleich ausgestalteten Griffteilen 1 ermöglicht. Das Griffteil 1 ist verschleißunabhängig herstellbar, wobei die hierzu verwendeten Werkzeuge eine relativ lange Lebensdauer aufweisen. Somit können die Herstellungskosten wesentlich reduziert werden.

Nach einer alternativen Ausführungsform gemäß den Figuren 3 und 4 kann ein Griffteil 10 mit einem Dekorationselement 11 versehen sein, das im Wesentlichen durch eine geriffelte Wellenstruktur gebildet ist. Die geriffelte Wellenstruktur des Dekorationselementes 11 wird auf gleiche Weise hergestellt, wie das Dekorationselement 3 gemäß der ersten Ausführungsform.

Durch die geriffelte Struktur des Dekorationselementes 11 kann ein leichteres Erfassen des Griffteils 10 ermöglicht bzw. ein unverwünschtes manuelles Abrutschen von dem Griffteil 10 verhindert werden.

## Patentansprüche

1. Verfahren zur Herstellung eines Bauteils, wobei ein Halbzeug (1) durch Druckgießen urgeformt wird und wobei das Halbzeug (1) durch Galvanisieren mit einem Überzug versehen wird, **dadurch gekennzeichnet, dass** das Halbzeug (1) vor dem Galvanisieren zum einen poliert und/oder geschliffen wird und zum anderen auf einer Flächenseite (2) mit einem Dekorationselemerit (3, 11) durch Prägen versehen wird, wobei die Kontur (4) des Dekorationselementes (3, 11) durch Kanten (5) gebildet ist.

2. Verfahren nach Anspruch 1, **dadurch gekennzeichnet, dass** das Dekorationselement (3, 11) mittels eines auf eine Temperatur zwischen 300°C und 400°C aufgeheizten Prägestempels und/oder in Abhängigkeit von den Materialeigenschaften des Halbzeugs (1) in einem vorerwärmten Zustand desselben geprägt wird.

3. Verfahren nach Anspruch 1 oder 2, **dadurch gekennzeichnet, dass** das Halbzeug (1) auf eine Temperatur, die größer ist als 200°C, vorgewärmt wird und dann mittels eines nicht geheizten Prägestempels geprägt wird.

4. Verfahren nach Anspruch 1 oder 2, **dadurch gekennzeichnet, dass** das Halbzeug (1, 10) in einem kalten Zustand desselben geprägt wird.

5. verfahren nach einem der Ansprüche 1 bis 4, **dadurch gekennzeichnet, dass** das Dekorationselement (3, 11) durch Prägen mit einer Prägetiefe zwischen 0,2 mm und 1,0 mm gebildet wird.

6. Verfahren nach einem der Ansprüche 1 bis 5, **dadurch gekennzeichnet, dass** als Überzug zuerst eine Zwischenschicht bestehend aus einer Kupferschicht und/oder einer Nickelschicht auf dem Halbzeug (1) und dann eine Deckschicht aus Chromschicht aufgebracht werden.

7. Verfahren nach einem der Ansprüche 1 bis 6, **dadurch gekennzeichnet, dass** das Halbzeug (1, 10) aus einem Zinkmaterial und/oder einer Zinklegierung gegossen wird.

8. Verfahren nach einem der Ansprüche 1 bis 7, **dadurch gekennzeichnet, dass** als Bauteil ein Bedienteil hergestellt wird.

## Claims

1. Process for the manufacturing of a component wherein a semi-product (1) is shaped by die-casting and provided with a coating by galvanizing, **characterized in that** said semi-product (1) is prior to the galvanizing treatment polished and/or ground on the one hand and one of its side faces (2) provided with a decorative element (3, 11) by embossing on the other hand with the contour (4) of said decorative element (3, 11) formed by edging (5).

2. Process according to Claim 1, **characterized in that** said decorative element (3, 11) is embossed by means of a stamping tool heated to a temperature between 300°C and 400°C and/or dependent on the material properties of the semi-product (1) in a preheated state thereof.

3. Process according to Claim 1 or 2, **characterized in that** the semi-product (1) is preheated to a temperature higher than 200°C and then embossed by means of a non-heated embossing tool.

4. Process according to Claim 1 or 2, **characterized in that** the semi-product (1, 10) is embossed while in cold state.

5. Process according to any of the preceding Claims 1 to 4, **characterized in that** the decorative element (3, 11) is formed by embossing to a depth between 0.2 and 1.0 mm.

6. Process according to any of the preceding Claims 1 to 5, **characterized in that** to provide the coating an intermediate copper and/or nickel layer is first applied to the semi-product (1) followed by a top layer of chromium.

7. Process according to any of the preceding Claims 1 to 6, **characterized in that** the semi-product (1, 10) is cast using a zinc material and/or zinc alloy.

8. Process according to any of the preceding Claims 1 to 7, **characterized in that** the component is an operating element.

## Revendications

1. Procédé pour la fabrication d'une pièce, sachant qu'un produit semi-fini (1) est primairement coulé sous pression, et que ledit produit semi-fini (1) est pourvu par galvanisation d'un revêtement, **caractérisé en ce que** le produit semi-fini (1), avant la galvanisation, est, d'une part, poli et / ou meulé et, d'autre part, pourvu par gaufrage d'un élément de décoration (3, 11) sur une face (2), le contour (4) de l'élément de décoration (3, 11) étant formé par des arêtes (5).

2. Procédé selon la revendication 1, **caractérisé en ce que** l'élément de décoration (3, 11) est gaufré au moyen d'un outil de frape, qui est chauffé à une température située entre 300 °C et 400 °C et / ou en fonction des propriétés du matériau constituant le produit semi-fini (1), celui-ci étant à l'état préchauffé.

3. Procédé selon revendication 1 ou 2, **caractérisé en ce que** le produit semi-fini (1) est préchauffé à une température supérieure à 200 °C et est ensuite gaufré au moyen d'un outil de frappe non chauffé.

4. Procédé selon revendication 1 ou 2, **caractérisée en ce que** le produit semi-fini (1, 10) est gaufré à l'état froid.

5. Procédé selon l'une des revendications 1 à 4, **caractérisée en ce que** l'élément de décoration (3, 11) est formé par gaufrage d'une profondeur située entre 0,2 mm et 1,0 mm.

6. Procédé selon l'une des revendications 1 à 5, **caractérisée en ce que**, comme revêtement, on applique d'abord sur le produit semi-fini une couche intermédiaire, qui consiste en une couche de cuivre et / ou une couche de nickel, et ensuite une couche de couverture, qui consiste en une couche de chrome.

7. Procédé selon l'une des revendications 1 à 6, **caractérisé en ce que** le produit semi-fini (1, 10) est coulé en matière à base de zinc et / ou en alliage de zinc.

8. Procédé selon l'une des revendications 1 à 7, **caractérisé en ce que** la pièce fabriquée est un élément de manipulation.
